# EUROPÄISCHE PATENTSCHRIFT

(11) **EP 0 276 820 B1**
(45) Veröffentlichungstag und Bekanntmachung des Hinweises auf die Patenterteilung: **08.04.1992**
(21) Anmeldenummer: 88101123.3
(22) Anmeldetag: 27.01.1988
(51) Int. Cl.: B65D 71/00

(54) **Verpackungsträger für becherförmige Behälter**
Multi-pack for beaker-shaped containers
Porte-emballages pour récipients en forme de barquette

(30) Priorität: 28.01.1987 DE 3702442
(43) Veröffentlichungstag der Anmeldung: 03.08.1988
(73) Patentinhaber: 4P Nicolaus Kempten GmbH, D-87437 Kempten (DE)
(72) Erfinder: Bienaimé, Patrick, Troissereux F-60112 Milly-Sur-Therain (FR)
(74) Vertreter: Hutzelmann, Gerhard

(56) Entgegenhaltungen:
- EP-A- 0 039 951
- FR-A- 2 082 413
- US-A- 3 432 202

## Beschreibung

Die Erfindung bezieht sich auf einen Verpackungsträger für becherförmige Behälter mit Randflansch, die in zwei überein anderliegenden Reihen angeordnet sind.

Insbesondere bei derartigen doppelstöckigen Verpackungsträgern (siehe z.B. FR-A-2.089.413) ist es schwierig, den Behältern einen so guten Halt zu gewähren, daß sie auch bei unsachgemäßer Handhabung nicht aus dem Träger herausfallen. Dies ist insbesondere dann schwierig, wenn die Behälter zwar Randflansche aufweisen, an diesen aber nicht verbunden sind.

Der Erfindung liegt die Aufgabe zugrunde, einen Verpackungsträger der genannten Art zu schaffen, der auch einzelnen becherförmigen Behältern mit Randflansch einen sicheren Halt gewährleistet.

Diese Aufgabe wird erfindungsgemäß durch den im einzigen Anspruch angegebenen Verpackungsträger gelöst.

Damit ist erreicht, daß der Verpackungsträger aus einem verhältnismäßig leichten Karton bestehen kann, leicht und rationell aufrichtbar ist und trotzdem eine zuverlässig zusammenhaltende Verkaufspackung bildet.

In der Zeichnung ist die Erfindung anhand eines Ausführungsbeispiels veranschaulicht. Dabei zeigen:
- Fig. 1: eine Ansicht eines flachliegenden Kartonzuschnittes und
- Fig. 2: eine schaubildliche Darstellung eines fertigen Verpackungsträgers mit vier in zwei übereinanderliegenden Reihen angeordneten Behältern.

Mit 1 ist in Fig. 1 ein Kartonzuschnitt bezeichnet, der eine untere Wand 2 aufweist, welche mit Öffnungen 3 und 4 verse hen ist. Über Faltlinien 5 und 6 sind an die untere Wand zwei Schrägflächen 7 und 8 angelenkt, die ihrerseits über weitere Faltlinien 9 und 10 mit Seitenwänden 11 und 12 verbunden sind. Auf der von der jeweiligen Schrägfläche abgekehrten Seite jeder Seitenwand ist eine Faltlinie 13 bzw. 14 vorgesehen, über welche ein Abschnitt 15 bzw. 16 einer Deckwand angeformt ist.
An den beiden Schrägflächen 7 und 8 sind Lappen 17,18 bzw.

## Patentansprüche

1. Verpackungsträger für becherförmige Behälter (25,30) mit Randflansch, die in zwei übereinanderliegenden Reihen angeordnet sind, wobei der Verpackungsträger aus einem einteiligen Zuschnitt aus Karton (1) od.dgl. hergestellt ist und eine untere Wand (2) aufweist, die mit Öffnungen (3,4) zum Einsetzen der Behälter (25) der unteren Reihe versehen ist, wobei an die untere Wand (2) zwei Schrägwände (7,8) über Faltlinien (5,6) angeformt sind, die ihrerseits wieder Seitenwände (11,12) tragen, an denen Deckwand-Abschnitte (15,16) und Stirnwand-Abschnitte (26,27,28,29) angeformt sind, die in entsprechender zugehörigteitjeweils mit einander im aufgerichteten Zustand des Verpackungsträgers überlappen verbunden sind und wobei, an den Schrägwänden (7,8) Lappen (17,18,19,20) angeformt sind, die beim Ausstautender Öffnungen (3,4) der unteren Wand (2) stehen bleiben, und wobei bei genanntem Stanzvorgang auch die unteren Abschnitte von Stirnwand-Klappen (21,22) stehen bleiben, die an den beiden Stirnseiten der unteren Wand (2) angelenkt sind und mit ihrem oberen Abschnitt unter die Randflansche der Behälter (25) der unteren Reihe greifen.

## Claims

1. Carry pack for tub-shaped containers (25, 30) with a rim that are positioned in two rows on top of each other, where the carry pack is produced from a single-piece blank (1) made from board or a similar material and has a bottom panel (2) with openings (3, 4) to accomodate the containers (25) in the bottom row, where two inclined panels (7,8) are hinged to the bottom panel (2) by folding lines (5, 6), which in turn have side panels (11, 12) attached to them, to which top panel sections (15, 16) and end panel sections (26, 27, 28, 29) are hinged, which overlap and are connected appropriately when the carry pack has been erected, and where the inclined panels (7, 8) have tabs (17, 18, 19, 20) which remain when the openings (3, 4) in the bottom panel are die-cut, and where the lower sections of end panel flaps (21, 22), which are hinged to the two ends of the bottom panel (2) and the top sections of which engage the underneath of the rims of the containers (25) in the bottom row, also remain when the said die-cutting operation is carried out.

## Revendications

1. Support d'emballages pour récipients en forme de godet (25, 30) munis d'un rebord, qui sont disposés en deux rangées superposées, le support d'emballages étant fabriqué à partir de carton (1) ou équivalent en une seule pièce et présentant une paroi inférieure (2) qui est munie d'ouvertures (3, 4) dans lesquelles s'encastrent les récipients (25) de la rangée inférieure, deux parois obliques (7, 8) étant reliées à la paroi inférieure (2) par l'intermédiaire de lignes de pliage (5, 6), ces parois obliques portant à leur tour ces parois latérales (11, 12) avec lesquelles sont conjugés des segments (15, 16) de la paroi supérieure et des segments (26, 27, 28, 29) des parois frontales, segments qui se recouvrent mutuellement et sont assemblés les uns aux autres dans les parois auxquelles ils appartiennent respectivement dans l'état monté du support d'emballages, tandis qu'avec les parois obliques (7, 8) sont conjuguées des pattes (17, 18, 19, 20) qui subsistent lors du découpage des ouvertures (3, 4) de la paroi inférieure (2), et que, dans le cours de l'opération de découpage précitée, subsistent également les segments inférieurs de volets (21, 22) des parois frontales qui sont articulés aux deux côtés frontaux de la paroi inférieure (2) et qui sont engagés sous les rebords des récipients (25) de la rangée inférieure par leur segment supérieur.
